# FASCICULE DE BREVET EUROPEEN

(11) **EP 0 284 527 B1**
(45) Date de publication et mention de la délivrance du brevet: **04.09.1991**
(21) Numéro de dépôt: 88420087.4
(22) Date de dépôt: 10.03.1988
(51) Int. Cl.: A61H 15/00, A61H 9/00

(54) **Appareil pour le massage du corps humain**
Vorrichtung zur Massage des menschlichen Körpers
Massage device for the human body

(30) Priorité: 17.03.1987 FR 8703865
(43) Date de publication de la demande: 28.09.1988
(73) Titulaire: Guitay, Louis Paul, F-26000 Valence (FR)
(72) Inventeur: Guitay, Louis Paul, F-26000 Valence (FR)
(74) Mandataire: Laurent, Michel

(56) Documents cités:
- CH-A- 168 279
- DE-A- 3 401 522
- FR-A- 409 202
- US-A- 2 574 601
- US-A- 3 297 024

## Description

La présente invention concerne un appareil perfectionné permettant de réaliser des opérations de massage de toutes les parties du corps.

Diverses techniques de massage sont utilisées en fonction des traitements à réaliser. D'une manière générale, on peut dire que les opérations de massage impliquent d'exercer sur le patient des contraintes faisant appel à des phénomènes de pression et/ou déplacement et/ou pincement.

A ce jour, divers types de matériel ont été proposés pour faciliter le travail du masseur ainsi que cela ressort notamment du brevet suisse CH-A-168279, du brevet US-A-3297024. D'une manière générale, on peut dire que ces appareils permettent d'exercer sur le corps une action de pression, de déplacement, de friction par vibration, d'aspiration...

Récemment, dans ces demandes de brevets français n° 8504245 (publication 2579100) et 85.17026 (publication 2589726), le Demandeur a proposé des appareils de massage perfectionnés qui permettent de réaliser de manière simple, efficace, des massages du type "palper-rouler" permettant d'exercer sur le patient une action continue provoquant non seulement un pincement localisé mais également un déplacement progressif de la zone pincée de manière à provoquer un "roulage" et ce, tout en exerçant une pression. D'une manière générale, les appareils décrits dans ces demandes de brevets sont constitués essentiellement de deux rouleaux montés sur un boitier selon des axes parallèles, la périphérie des rouleaux tangentant avec la face inférieure du boitier, l'un des rouleaux étant de préférence entraîné positivement en rotation, ledit boitier étant relié à des moyens permettant de créer une dépression au-dessus des rouleaux.

Afin d'assurer le pincement de la peau, ces rouleaux sont montés sur le boitier de manière à pouvoir être écartés et rapprochés l'un de l'autre pour assurer l'action de pincement sur le pli de peau formé.

De tels appareils donnent de très bons résultats mais impliquent cependant la présence de moyens permettant d'assurer l'étanchéité lors des déplacements des rouleaux.

Or on a trouvé, et c'est ce qui fait l'objet de la présente invention, un dispositif simplifié qui permet également de réaliser de tels massages et ce, sans avoir à écarter ou rapprocher les rouleaux de traitement et permettant donc d'éliminer tout moyen additionnel permettant d'assurer l'étanchéité tels que clapets, volets basculants.

Une telle solution est particulièrement adaptée pour la réalisation d'appareils de petites dimensions mais il est évident que cela n'est pas limitatif.

D'une manière générale, l'invention concerne donc un appareil actionnable manuellement, permettant de réaliser des massages du type "palper-rouler" comportant, montés à l'intérieur d'un boitier, deux rouleaux parallèles à surface lisse, montés libres en rotation dans le boitier, ledit boitier étant relié à des moyens comprenant un conduit dont l'extrémité débouche dans l'espace compris entre les rouleaux et qui permettent de créer une dépression dans le boitier et dans l'espace compris entre ces rouleaux lorsque ces derniers sont appliqués contre le corps du patient, et se caractérise en ce que:

― les deux rouleaux actifs sont montés à entraxe fixe entre deux parois parallèles latérales et perpendiculairement aux axes des rouleaux, disposées perpendiculairement au fond du boitier, ces deux parois définissant avec ledit fond et lesdits rouleaux une chambre ouverte à la face opposée audit fond et dont la hauteur est telle qu'elle correspond sensiblement au diamètre des rouleaux, lesdits rouleaux étant montés sur lesdites parois latérales de telle sorte qu'ils s'appuient contre les parois latérales et sont tangents avec ledit fond, et ce avec un léger jeu pour permettre leur rotation tout en conservant l'étanchéité, leurs diamètres étant tels qu'ils débordent légèrement par rapport aux bords inférieurs des parois latérales.

Avantageusement, en pratique:
― la distance entre les deux rouleaux est sensiblement égale au diamètre de ces derniers;
― lesdits rouleaux sont montés de manière amovible à l'intérieur de la chambre, afin de permettre le nettoyage;
― l'ensemble boitier portant les rouleaux et poignée permettant d'actionner l'appareil est monobloc, le conduit d'aspiration prévu à l'intérieur de la poignée et dont l'extrémité débouche dans l'espace compris entre les rouleaux, comportant un raccord permettant d'assurer la jonction de l'appareil avec toute source d'aspiration telle que par exemple l'embout d'un aspirateur conventionnel, source de vide prévue dans les hôpitaux.

L'invention et les avantages qu'elle apporte seront cependant mieux compris grâce à l'exemple de réalisation donné ci-après à titre indicatif mais non limitatif et qui est illustré par les schémas annexés dans lesquels:
― la figure 1 est une vue en élévation d'un appareil conforme à l'invention;
― la figure 2 est une vue en coupe selon l'axe AA de la figure 1 montrant en détail la structure d'un appareil conforme à l'invention;
― la figure 3 est une coupe selon l'axe BB de la figure 2 montrant la manière dont sont montés les rouleaux actifs à l'intérieur de la tête de traitement.

Si l'on se reporte aux schémas annexés, l'appareil de massage conforme à l'invention se présente sous la forme d'un ensemble constitué essentiellement d'un boitier (ou tête) désigné par la référence générale (1) et sur lequel sont montés les rouleaux de traitement, ce boitier (1) étant prolongé par une poignée (2). Dans l'exemple illustré, le boitier (1) et la poignée (2) forment un ensemble monobloc et sont obtenus par exemple par moulage d'une matière plastique. Bien entendu, la poignée (2) pourrait être rapportée au boitier (1).

Conformément à l'invention, les rouleaux (3, 4) sont montés à la base du boitier (1) à l'intérieur d'une chambre (5) formée par deux parois latérales (6, 7), parallèles, et ce avec un entraxe E fixe, l'écartement entre les rouleaux (3, 4) pouvant être adapté en fonction des zones à traiter mais étant en général sensiblement égal au diamètre desdits rouleaux. Le montage des rouleaux (3, 4) à l'intérieur de la chambre (5) est réalisé de préférence de telle sorte qu'il puisse être monté et démonté facilement afin de pouvoir assurer le nettoyage de la tête de traitement. La vue de détail (figure 3) montre un mode de réalisation d'un tel montage amovible. Dans un tel mode de réalisation, le rouleau (3) (montage similaire pour le rouleau 4) est creux et son montage sur les deux parois (6, 7) est réalisé au moyen d'axes (8, 9) qui viennent s'encastrer dans des portées (10, 11) prévues sur les parois (6, 7), ces deux axes (8, 9) étant soumis à l'action d'un ressort interne (12). Par suite, le rouleau (3) (ou 4) peut tourner librement à l'intérieur des portées (10, 11). Lorsque l'on souhaite enlever les rouleaux, il suffit de repousser, par exemple au moyen d'une pince, les deux axes (8, 9) l'un contre l'autre de manière à comprimer le ressort (12), ce qui permet de dégager l'ensemble. Une autre solution pour réaliser le montage des rouleaux (3, 4) entre les deux parois latérales (6, 7) consiste simplement à prévoir des gorges sur lesdites parois latérales permettant le passage des extrémités des axes des rouleaux, le maintien étant assuré au moyen de clips. Bien entendu, tout autre mode de montage équivalent pourrait être envisagé.

Les rouleaux (3, 4) sont montés à l'intérieur de la chambre (5) de telle sorte que leur périphérie vienne tangenter avec la face interne (13) de la chambre, un léger jeu (de l'ordre de quelques centièmes de millimètres) étant cependant prévu pour que la rotation des rouleaux (3, 4) puisse se faire librement. Par ailleurs, les deux rouleaux (3, 4) débordent légèrement, de l'ordre de quelques dizièmes de millimètres, par rapport aux bords inférieurs (14, 15) des parois latérales (6, 7) de la chambre (5).

De manière connue, dans l'espace compris entre les deux rouleaux (3, 4), débouche un conduit (16) dont l'extrémité (19) peut être reliée à une source d'aspiration (non représentée). Ce conduit (16) est de préférence constitué par un insert (18) rapporté à l'intérieur de la poignée (2) de l'appareil. De préférence, ce conduit (16) se termine par une chambre (17), pouvant avoir une forme évasée, et qui s'étend sur tout l'espace entre les rouleaux.

L'utilisation d'un tel appareil de massage est très simple, car il suffit d'appliquer la face inférieure de la chambre de traitement pour que, sous l'action de l'aspiration produite à l'intérieur du conduit, la peau forme un pli entre les rouleaux (3, 4), le rouletage de ce pli étant obtenu par le manipulateur qui en déplaçant l'appareil, provoque la rotation des rouleaux (3, 4).

Il est évident que l'invention n'est pas limitée à l'exemple de réalisation décrit précédemment mais qu'elle en couvre toutes les variantes réalisées dans le même esprit. Ainsi, il pourrait être envisager d'associer à l'appareil des moyens permettant de faire varier la valeur de la dépression créée entre les rouleaux en fonction des traitements à réaliser.

## Revendications

1. Appareil actionnable manuellement, permettant de réaliser des massages du type "palper-rouler" comportant, montés à l'intérieur d'un boitier (1), deux rouleaux parallèles (3, 4) à surface lisse, montés libres en rotation dans le boitier, ledit boitier étant relié à des moyens comprenant un conduit (16) dont l'extrémité débouche dans l'espace compris entre les rouleaux (3, 4) et qui permettent de créer une dépression dans le boitier et dans l'espace compris entre ces rouleaux (3, 4) lorsque ces derniers sont appliqués contre le corps du patient, caractérisé en ce que:
― les deux rouleaux actifs (3, 4) sont montés à entraxe fixe entre deux parois parallèles latérales (6, 7) et perpendiculairement aux axes des rouleaux (3, 4), disposées perpendiculairement au fond (13) du boitier, ces deux parois (6, 7) définissant avec ledit fond (13) et lesdits rouleaux (3, 4) une chambre ouverte à la face opposée audit fond (13) et dont la hauteur est telle qu'elle correspond sensiblement au diamètre des rouleaux (3, 4), lesdits rouleaux étant montés sur lesdites parois latérales de telle sorte qu'ils s'appuient contre les parois latérales et sont tangents avec ledit fond (13), et ce avec un léger jeu pour permettre leur rotation tout en conservant l'étanchéité, leurs diamètres étant tels qu'ils débordent légèrement par rapport aux bords inférieurs (14, 15) des parois latérales.

2. Appareil selon la revendication 1, caractérisé par le fait que l'extrémité du conduit d'aspiration (16) est évasé à son débouché à l'intérieur de la chambre (5).

3. Appareil selon la revendication 1, caractérisé par le fait que la distance entre les deux rouleaux (3, 4) est sensiblement égale au diamètre de ces derniers.

4. Appareil selon l'une des revendications 1 à 3, caractérisé par le fait que les rouleaux (3, 4) sont montés de manière amovible à l'intérieur de la chambre (5).

5. Appareil selon l'une des revendications 1 à 4, caractérisé par le fait que le boitier (1) portant les rouleaux (3, 4) est prolongé par une poignée (2) permettant d'actionner l'appareil en formant un ensemble monobloc, le conduit d'aspiration (16) étant constitué par un insert (18) prévu à l'intérieur de la poignée (2) et dont l'extrémité débouche dans l'espace compris entre les rouleaux (3, 4) et comportant un raccord (19) permettant d'assurer la jonction de l'appareil avec toute source d'aspiration telle que par exemple l'embout d'un aspirateur conventionnel, source de vide prévue dans les hôpitaux.

## Claims

1. Device which can be activated manually, making it possible to perform massages of the "rolled palpation" type, comprising, fitted inside a housing (1), two parallel rollers (3, 4), with a smooth surface, mounted freely in rotation in the housing, the said housing being connected to means comprising a channel (16) whose end emerges in the space between the rollers (3, 4) and which make it possible to create a vacuum in the housing and in the space between these rollers (3, 4) when the latter are pressed against the body of the patient, characterized in that:
― the two active rollers (3, 4) are mounted at a fixed distance from one another between two parallel lateral walls (6, 7) and perpendicularly to the axes of the rollers (3, 4), disposed perpendicularly to the base (13) of the housing, these two walls (6, 7) defining, with the said base (13) and the said rollers (3, 4), a chamber which is open on the side opposite the said base (13) and whose height is such that it corresponds substantially to the diameter of the rollers (3, 4), the said rollers being fitted on the said lateral walls such that they bear against the lateral walls and are tangential with the said base (13), and this being with a slight clearance in order to permit their rotation whilst retaining leaktightness, their diameters being such that they extend slightly over the lower edges (14, 15) of the lateral walls.

2. Device according to Claim 1, characterized in that the end of the suction channel (16) is flared where it emerges inside the chamber (5).

3. Device according to Claim 1, characterized in that the distance between the two rollers (3, 4) is substantially equal to the diameter of the latter.

4. Device according to one of Claims 1 to 3, characterized in that the rollers (3, 4) are fitted detachably inside the chamber (5).

5. Device according to one of Claims 1 to 4, characterized in that the housing (1) carrying the rollers (3, 4) is extended by a handle (2) which makes it possible to activate the device while forming a single assembly, the suction channel (16) consisting of an insert (18) provided inside the handle (2) and the end of which emerges in the space between the rollers (3, 4) and which comprises a connection (19) making it possible to ensure the linking of the device with any suction source such as, for example, the connection piece of a conventional suction device, a vacuum source provided in hospitals.

## Patentansprüche

1. Handbedienbare Vorrichtung zum Durchführen von "Streich-Knet"-Massagen, bei der im Innern eines Gehäuses (1) zwei parallele Walzen (3, 4) mit glatter Oberfläche angeordnet sind, die im Gehäuse frei drehbar befestigt sind, wobei das Gehäuse mit Mittel verbunden ist, die eine Leitung (16) aufweisen, deren äußeres Ende sich in den zwischen den Walzen (3, 4) vorhandenen Zwischenraum aufweitet, und die es ermöglichen, im Gehäuse und im zwischen den Walzen (3, 4) vorhandenen Zwischenraum einen Unterdruck zu erzeugen, falls die letzteren auf den Körper des Patienten aufgebracht sind, dadurch gekennzeichnet, daß
― die beiden aktiven Walzen (3, 4) mit festem Achsenabstand zwischen zwei parallelen und senkrecht zur Achse der Walzen (3, 4) verlaufenden Seitenwänden (6, 7) befestigt sind, die senkrecht zu einem Boden (13) des Gehäuses verlaufen, wobei diese Wände (6, 7) mit dem Boden (13) und den Walzen (3, 4) eine, gegenüberliegend zum Boden (13) offene Kammer bilden, und wobei deren Höhe derart ist, daß sie in etwa dem Durchmesser der Walzen (3, 4) entspricht, wobei die Walzen derart an den Seitenwänden befestigt sind, daß sie gegen diese Seitenwände anliegen und tangential zu dem Boden (13) verlaufen, und wobei dies mit einem geringen Spiel erfolgt, damit deren Drehen möglich ist, wobei jedoch eine Abdichtung aufrecht erhalten bleibt, wobei deren Durchmesser derart ist, daß sie etwas über die unteren Kanten (14, 15) der Seitenwände hinausragen.

2. Vorrichtung nach Anspruch 1, dadurch gekennzeichnet, daß das äußere Ende der Saugleitung (16) an seiner Öffnung zur Innenseite der Kammer (5) erweitert ist.

3. Vorrichtung nach Anspruch 1, dadurch gekennzeichnet, daß der Abstand zwischen den beiden Walzen (3, 4) etwa gleich dem Durchmesser der letzteren ist.

4. Vorrichtung nach einem der Ansprüche 1 bis 3, dadurch gekennzeichnet, daß die Walzen (3, 4) abnehmbar im Innern der Kammer (5) befestigt sind.

5. Vorrichtung nach einem der Ansprüche 1 bis 4, dadurch gekennzeichnet, daß das Gehäuse (1), das die Walzen (3, 4) trägt, durch einen Griff (2) verlängert ist, um ein Handhaben der Vorrichtung zu ermöglichen, indem ein einstückiger Zusammenbau gebildet ist, wobei die Saugleitung (16) durch einen Einschub (18) gebildet ist, der im Innern des Griffes (2) vorgesehen ist, und dessen äußeres Ende sich in den Zwischenraum, der zwischen den Walzen (3, 4) vorhanden ist, aufweitet, und der ein Anschlußstück (19) aufweist, das ein Verbinden der Vorrichtung mit jeglicher Art an Saugquellen ermöglicht, beispielsweise mit einem Anschlußstück eines gebräuchlichen Absauggeräts, eine Unterdruckquelle, wie sie in Hospitälern vorgesehen ist.
